# EUROPÄISCHE PATENTSCHRIFT

(11) **EP 1 591 620 B1**
(45) Veröffentlichungstag und Bekanntmachung des Hinweises auf die Patenterteilung: **21.03.2007**
(21) Anmeldenummer: 05008175.1
(22) Anmeldetag: 14.04.2005
(51) Int. Cl.: E21D 9/14

(54) **Strassentunnelanordnung**
Road tunnel assembly
Agencement de tunnels routiers

(30) Priorität: 15.04.2004 DE 102004018234
(43) Veröffentlichungstag der Anmeldung: 02.11.2005
(73) Patentinhaber: Walter, Ignaz Prof.Dr. h.c., 86179 Augsburg (DE)
(72) Erfinder: Walter, Ignaz Prof.Dr. h.c., 86179 Augsburg (DE)
(74) Vertreter: Rapp, Bertram

(56) Entgegenhaltungen:
- EP-A- 0 999 307
- DE-A1- 1 658 695
- FR-A- 686 433
- PATENT ABSTRACTS OF JAPAN Bd. 2003, Nr. 03, 5. Mai 2003 (2003-05-05) & JP 2002 339684 A (KAJIMA CORP), 27. November 2002 (2002-11-27)

## Beschreibung

Die Erfindung betrifft eine Straßentunnelanordnung nach dem Oberbegriff des Anspruchs 1, ein Verfahren zur Herstellung einer derartigen Straßentunnelanordnung und ein Straßentunnelnetzwerk unter Verwendung einer derartigen Straßentunnelanordnung.

Es wird geschätzt, dass der Verkehr in Europa und insbesondere in den Schwellen- und Entwicklungsländern noch auf eine Dauer von circa 30 Jahren stark zunehmen wird. Das größte Verkehrswachstum werden hier die sogenannten Megastädte, also Metropolen und Ballungsräume mit vielen Millionen Einwohnern zu verzeichnen haben. Unabhängig von den öffentlichen Verkehrsmitteln, insbesondere dem öffentlichen Personennahverkehr in solchen Städten, werden die vorhandenen Innenstadtstraßen dem zunehmenden Verkehrsaufkommen nicht mehr gewachsen sein. Auch eine weitgehende Auslagerung auf den öffentlichen Personennahverkehr ist nicht möglich, und zwar nicht nur wegen fehlender Akzeptanz, sondern auch, weil der öffentliche Personennahverkehr nicht die Kapazität hat, einen großen Teil des Individualverkehrs zusätzlich aufzunehmen.

Die JP 10246005 beschreibt ein Konzept zur Energieversorgung eines Ballungsraums unter Verwendung von Tunneln und Tunnelröhren, wobei nur am Rande daraufhingewiesen wird, dass der Verkehr in Tunneln geführt werden kann. Die FR 2681088 hat eine Straßentunnelanordnung zur Verkehrserschließung von Ballungsräumen zum Gegenstand, wobei auch eine Ringstraße vorgesehen ist sowie eine Vielzahl von innerhalb dieser Ringstraße in regelmäßigen Abständen angeordneten und straßenverkehrsmäßig an die Ringstraße angebundenen, in einer Tiefe unterhalb der Ver- und Entsorgungssysteme des Ballungsraumes verlaufenden Straßentunnelröhren sowie unterirdischer Parkgaragen mit Zugangsvorrichtungen für Personen und Güter zur Oberfläche des Ballungsraumes.

Schließlich offenbart die EP 0 999 307 A2 desselben Anmelders eine Straßentunnelanordnung zur Verkehrserschließung von Ballungsräumen mit allen Merkmalen des Oberbegriffs des Anspruchs 1, wobei insbesondere auf das Ausführungsbeispiel gemäß Figur 4 der genannten Druckschrift verwiesen wird, welches ein schachbrettartiges Muster sich unter einem Winkel von 90° kreuzender Straßentunnelröhren zeigt, wobei jede Tunnelröhre zur Aufnahme einer Einbahnstraße ausgebildet ist und jeweils benachbarte Tunnelröhren gegenläufigen Verkehr führen.

Die in der EP 0 999 307 A2 beschriebene Straßentunnelanordnung bedeutet zwar einen erheblichen Fortschritt gegenüber den bekannten Anordnungen, ist jedoch in der Ausführung kompliziert und damit kostenintensiv, weil die sich kreuzenden Straßentunnelröhren in verschiedenen Tiefen angeordnet sind, um eine kreuzungsfreie Anordnung zu erzielen. An jedem Kreuzungspunkt zweier Tunnelröhren muss mit Seitenabbiegern und sogenannten Schnecken (vergleiche Figur 2 aus der EP 0 999 307 A2) gearbeitet werden, wobei diese Seitenabbieger und Schnecken auch den Höhenunterschied der sich kreuzenden Straßentunnelröhren überbrücken müssen.

Es besteht daher die Aufgabe, eine gattungsgemäße Straßentunnelanordnung so weiterzubilden, dass sie in der Herstellung einfacher und kostengünstiger ist und dennoch einen reibungslosen Verkehrsfluss gewährleistet.

Gelöst wird diese Aufgabe mit den kennzeichnenden Merkmalen des Anspruchs 1. Vorteilhafte Ausgestaltungen sind den Unteransprüchen entnehmbar.

Der Kerngedanke der Erfindung besteht darin, die sich kreuzenden Straßentunnelröhren alle in derselben Tiefe unter dem Erdboden zu bauen und jeweils zwei parallele Straßentunnelröhren zu einem Paar für gegenläufigen Verkehr zu verbinden, wobei jede Straßentunnelröhre eine Einbahnstrasse mit mehreren Fahrstreifen aufnimmt. Dort wo sich zwei Paare von Tunnelröhren kreuzen, ist eine großräumige Kreisverkehranordnung vorgesehen, in welche vier Tunnelröhren mit zufließendem Verkehr einmünden und von der vier Tunnelröhren Verkehr abführen. Die hierbei auftretenden Abstützungsprobleme aufgrund der extrem großräumigen Untertunnelung im Bereich der Kreisverkehranordnungen werden dadurch gelöst, dass im Zentrum jeder Kreisverkehranordnung ein Quader unangetastet bleibt und damit das natürlich gewachsene und stabile Erdreich als zentrale Abstützung für den großräumig untertunnelten Bereich der Kreisverkehranordnung wirkt.

Die Anordnung ist so konzipiert, dass sie aus der Sicht der bautechnischen Abwicklung eine wirtschaftlich optimale Lösung darstellt. Alle vier Straßentunnelröhren können nämlich mit geradeaus führenden Tunnelbohrmaschinen hergestellt werden, welche standardmäßig im Tunnelbau verwendet werden und dem Fachmann bekannt sind. Die im Bereich der Kreuzungen benötigten Sonderflächen zur Erstellung der Kreisverkehranordnungen werden durch Spezialgeräte hergestellt, dennoch können die Tunnelbohrmaschinen auch am Ort des späteren Kreisverkehrs geradeaus durchfahren, ohne dass es notwendig wäre, am Ort des Kreisverkehrs besondere Bauverfahren anzuwenden. Es werden also zunächst einfach gerade führende Tunnelröhren hergestellt und an den sich automatisch ergebenden Kreuzungen wird anschließend durch Spezialgeräte weiteres Erdreich abgetragen, um die Grundfläche für die Kreisverkehranordnungen bereitzustellen.

Zwei Ausführungsbeispiele der Erfindung werden im folgenden unter Bezugnahme auf jeweils eine begleitende Zeichnung näher erläutert. Hierbei zeigen:
- **Figur 1:**: Eine Planansicht einer ersten Ausführungsform einer erfindungsgemäßen Straßentunnelanordnung; und
- **Figur 2:**: eine Planansicht einer zweiten Ausführungsform einer erfindungsgemäßen Straßentunnelanordnung.

Bei beiden Ausführungsformen der erfindungsgemäßen Straßentunnelanordnung kreuzen sich im Untergrund, beispielsweise unterhalb eines Ballungsraumes, zwei Paare 1 und 2 von Tunnelröhren 1', 1", 2', 2". Das erste Paar 1 besteht aus den beiden einzelnen Tunnelröhren 1' und 1", welche parallel zueinander in einem Abstand von etwa 30 m zueinander verlaufen. Das zweite Paar 2 besteht aus den beiden Tunnelröhren 2' und 2", welche ebenfalls parallel zueinander und ebenfalls in einem Abstand von 30 m zueinander verlaufen. Die Tunnelröhren 1' und 1" des ersten Paars 1 verlaufen senkrecht zu den Tunnelröhren 2' und 2" des zweiten Paars 2, und zwar in der gleichen Tiefe unter der Erdoberfläche, so dass die in den Figuren 1 bzw. 2 dargestellte Kreuzungsanordnung entsteht.

Jede Tunnelröhre 1', 1", 2', 2" beinhaltet eine Einbahnstraße mit mehreren, in den dargestellten Ausführungsbeispielen drei, Fahrstreifen. Jede Tunnelröhre ist in an sich bekannter Weise hergestellt, nämlich z.B. mit einer geradeaus führenden Tunnelbohrmaschine, insbesondere einer Schildvortriebsmaschine, also mit Techniken, wie sie aus dem Tunnel- und Bergbau bekannt sind. Ferner ist jede Tunnelröhre innenseitig ausgekleidet und armiert, worauf im folgenden jedoch nicht näher eingegangen wird, da diese Maßnahmen ebenfalls aus dem Berg- und Tunnelbau bekannt sind.

Die Tunnelröhren 1', 1", 2', 2" befinden sich vorzugsweise in einer Tiefe von etwa 30 - 50 m unter der Erdoberfläche, beispielsweise unterhalb eines Ballungsraums.

Die beiden sich kreuzenden Paare 1 und 2 von Tunnelröhren umschließen in der Draufsicht (= Planansicht) ein Rechteck 4, welches in beiden Ausführungsbeispielen aufgrund des gleichen Abstandes der Tunnelröhren 1' und 1" des ersten Paars 1 und der Tunnelröhren 2' und 2" des zweiten Paars 2 ein Quadrat ist. Innerhalb dieses Quadrats bleibt das natürliche Erdreich völlig unangetastet, da die geradeaus geführten Tunnelanordnungen 1', 1", 2', 2" jeweils an diesem Rechteck vorbeiführen bzw. es begrenzen. Im Dreidimensionalen entspricht das Quadrat 4 einem Quader, welcher aus natürlichem, verfestigten Erdreich besteht und die Decke der gesamten, im folgenden näher beschriebenen Kreuzungsanordnung, abstützt.

Gegenüber jeder der vier Außenseiten 5 des Rechtecks 4 im Zentrum des Kreuzungsbereiches ist das Erdreich in den schraffiert dargestellten Bereichen 6 abgetragen. Jeder Bereich 6 wird einerseits begrenzt durch den - bezogen auf das Zentrum der Anordnung - Außenrand des Verlaufs einer Tunnelröhre (z.B. 2") und den Innenrand des Verlaufs der beiden hierzu senkrecht verlaufenden Tunnelröhren des anderen Paars (z.B. 1', 1 "), wobei sich die Beispiele auf den in den Figuren 1 und 2 rechts dargestellten gestrichelten Bereich 6 bezogen. Diese gestrichelten Bereiche 6 werden nach Fertigstellung der Tunnelröhren 1', 1", 2', 2" durch Spezialräumgeräte hergestellt. Aus den Zeichnungen ist ersichtlich, dass das zusätzlich freizuräumende Volumen für die Bereiche 6 gering ist im Vergleich zu dem ohnehin vorhandenen, bereits durch die Schildvortriebsmaschinen bei der Erzeugung der Tunnelröhren 1', 1", 2', 2" erzeugte Volumen.

Zur Fertigstellung des Bauwerks können die Außenseiten 5 des zentralen Rechtecks bei besonderen geologischen Bedingungen, und zwar insbesondere, wenn das Rechteck aus losem Erdreich besteht, bautechnisch verstärkt, z.B. betoniert werden. In gleicher Weise kann der gesamte Decken- und Wandbereich der Anordnung bautechnisch verstärkt werden.

Die in den Figuren horizontal bzw. vertikal dünn gestrichelten, kreissegmentförmigen Bereiche unmittelbar an den Außenseiten 5 des Quadrats 4 sowie der außerhalb dieser Bereiche schraffierte ringförmige Bereich sind zwar untertunnelt und freigeräumt, da sie ja die Verlängerungen der Straßentunnelröhren sind, werden aber für den Kreisverkehr nicht genutzt. Diese Flächen können entweder frei gelassen und asphaltiert werden, oder es können Gebäude oder andere Einrichtungen, z.B. Polizei, Rettungsdienste, Feuerwehr, Bereitschaftsdienste, Überwachungsdienste etc. darauf angeordnet werden.

Vorzugsweise weist jede Einbahnstraße 3 innerhalb jeder Tunnelröhre 1', 1", 2', 2" drei Fahrstreifen auf, wobei diese jedoch auch zwei, vier oder mehr Fahrstreifen aufweisen kann. Die gleiche Anzahl von Fahrstreifen weist vorzugsweise jeder Kreisverkehr auf, so dass ein reibungsloser Übergang von den Einbahnstraßen in den Kreisverkehr und wieder aus diesem heraus möglich ist.

Es ist ferner vorteilhaft, im Bereich der Einmündung jeder Tunnelröhre 1' bzw. 2", welche der Kreisverkehranordnung Verkehr zuführt, zwischen dieser Tunnelröhre 1' bzw. 2" und der Kreisverkehranordnung Erdreich abzutragen. Hierbei wird der in den Figuren dargestellte Durchblick 7 zwischen der Tunnelröhre 1' bzw. 2' und der Kreisverkehranordnung erzeugt und die sich dem Kreisverkehr nähernden Fahrzeuge sehen besser die aus dem Kreisverkehr kommenden Fahrzeuge. Dieser Durchblick 7 kann in der Draufsicht (Planansicht) etwa die Form eines Dreiecks aufweisen oder auch anderweitig gestaltet sein.

Ferner ist es vorteilhaft, dass das bei den äußeren Eckpunkten A sich kreuzender Tunnelröhren 1', 1", 2', 2" verbleibende Erdreich in der Draufsicht (Planansicht) unter Bildung einer Schräge oder konvexen Abrundung abgetragen ist, um erstens eine bessere Überblickbarkeit zu gewährleisten und zweitens die Unfallfolgen bei Unfällen in diesem Bereich abzumildern.

Während die bisherigen Ausführungen auf beide Ausführungsbeispiele zutrafen, unterscheidet sich das zweite Ausführungsbeispiel gemäß Figur 2 vom ersten Ausführungsbeispiel gemäß Figur 1 dadurch, dass bei den äußeren Eckpunkten A sich kreuzender Tunnelröhren 1', 1 ", 2', 2" soviel Erdreich abgetragen ist, dass ein Abbiegefahrstreifen 9 entsteht, über welchen die Fahrzeuge von der zubringenden Tunnelröhre, z.B. 1', in die abführende Tunnelröhre, z.B. 2", abbiegen können ohne in den Kreisverkehr selbst einzufahren. Diese Anordnung dient der Vermeidung von Unfällen. Es sind hier verkehrstechnische Maßnahmen vorzusehen, die eine frühzeitige Anordnung des abbiegenden Verkehrs in die rechte Spur vorschreiben.

Gegenstand der Erfindung ist auch ein Verfahren zur Herstellung einer derartigen Straßentunnelanordnung, welches insbesondere vorsieht, dass zunächst die Straßentunnelröhren 1', 1", 2', 2" mit geradeaus führenden, einfachen und aus dem bisherigen Tunnel- und Bergbau bekannten Tunnelbohrmaschinen gefertigt werden. Bei diesen Maschinen handelt es sich insbesondere um Schildvortriebsmaschinen. Nach Fertigstellung dieses Rohbaus werden die Kreisverkehranordnungen durch Abtragen des Erdreichs an den Außenseiten, also zwischen den einzelnen Tunnelröhren, und durch Abrundungen im Bereich der Eckpunkte A erzeugt und die Oberflächen verfestigt, sowie der Fahrbahnbelag eingebracht. Das Verfahren hat den Vorteil, dass mit einfachen, bekannten Maschinen gearbeitet werden kann und keine zusätzlichen Aufwendungen erforderlich sind, um die gesamte Kreisverkehranordnung abzustützen, weil der verbleibende Block (Quadrat 4) diese Abstützungsfunktion auf natürliche Weise übernimmt.

Alternativ zu den vorgeschlagenen Ausführungsbeispielen ist es auch möglich, die Tunnelröhren 2', 2" des zweiten Paars 2 in einem anderen Abstand voneinander zu führen als die Tunnelröhren 1', 1" des ersten Paars 1. In diesem Fall ist das zentrale Rechteck 4 kein Quadrat und es ergibt sich auch keine Kreisverkehr-, sondern eine Ringverkehranordnung, die etwa die Form einer Ellipse hat.

Vorzugsweise wird die erfindungsgemäße Straßentunnelanordnung innerhalb eines Straßentunnelnetzwerks zur Verkehrserschließung von Ballungsräumen eingesetzt, wobei dann eine Vielzahl von Paaren 1 und 2 vorgesehen sind, die alle parallel bzw. senkrecht verlaufen können, wodurch sich ein schachbrettartiges Muster von Straßentunneln ergibt, an deren Kreuzungspunkten sich die erfindungsgemäßen Ring- bzw. Kreisverkehranordnungen befinden. Ein solches Tunnelnetzwerk verläuft vorzugsweise in einer Tiefe unterhalb der Ver- und Entsorgungssysteme und der übrigen Verkehrssysteme (z.B. U- und S-Bahn) des Ballungsraums, also in etwa 30 - 50 m unter der Erdoberfläche. Die verkehrsmäßige Erschließung von außen kann durch eine Ringstraße entlang der Peripherie des Ballungsraumes erfolgen, an welche die Tunnelröhren in geeigneter und an sich bekannter Weise straßenverkehrsmäßig angebunden sind. Es können auch mehrere Ringstraßen in verschiedenem Abstand von Zentrum des Ballungsraumes vorgesehen sein, wobei mindestens eine dieser Ringstraßen in einem Tunnel angeordnet sein kann. Vorzugsweise weist ein solches Tunnelnetzwerk auch eine Vielzahl unterirdischer, über die Tunnelröhren straßenverkehrsmäßig erschlossener Parkgaragen mit Zugangsvorrichtungen für Personen und Güter, z.B. Treppen und Aufzüge, zur Oberfläche des Ballungsraumes auf, welche auch Anschlussstellen für den öffentlichen Personennahverkehr und den Fernverkehr erschließen können.

## Patentansprüche

1. Straßentunnelanordnung mit einem ersten und einem zweiten Paar (1, 2) parallel zueinander verlaufender Tunnelröhren (1', 1"; 2', 2"), welche Einbahnstraßen (3) für gegenläufigen Verkehr aufnehmen, wobei die Paare (1, 2) zueinander im wesentlichen senkrecht verlaufen, **dadurch gekennzeichnet, daß** beide Paare (1, 2) in im wesentlichen gleicher Tiefe angeordnet sind und an ihren Kreuzungen einen Quader (4) aus natürlichem Erdreich einschließen, und entlang jeder Außenseite der an dem Quader (4) vorbeiführenden Einbahnstrassen (3) das Erdreich zur Bildung einer Ringverkehranordnung abgetragenen (6) ist.

2. Tunnelanordnung nach Anspruch 1, **dadurch gekennzeichnet, daß** der Quader (4) in der Planansicht quadratisch und die Ringverkehranordnung damit eine Kreisverkehranordnung ist.

3. Tunnelanordnung nach einem der voranstehenden Ansprüche, **dadurch gekennzeichnet, daß** die Außenseiten (5) des Quaders (4) bautechnisch verstärkt, insbesondere betoniert, sind.

4. Tunnelanordnung nach einem der Ansprüche 2 oder 3, **dadurch gekennzeichnet, daß** der Durchmesser jeder Kreisverkehranordnung dem Abstand der sich punktsymmetrisch gegenüberliegenden äußeren Eckpunkte (A) sich kreuzender Tunnelröhren (1', 1"; 2', 2") entspricht.

5. Tunnelanordnung nach einem der voranstehenden Ansprüche, **dadurch gekennzeichnet, daß** jede Einbahnstraße (3) und jede Ringverkehranordnung mindestens zwei, vorzugsweise drei oder vier, Fahrstreifen aufweist.

6. Tunnelanordnung nach einem der voranstehenden Ansprüche, **dadurch gekennzeichnet, daß** im Bereich der Einmündung jeder Tunnelröhre (1'; 2"), die der Ringverkehranordnung Verkehr zuführt, zwischen dieser Tunnelröhre (1'; 2") und der Ringverkehranordnung Erdreich abgetragen ist um einen Durchblick (7) zwischen Tunnelröhre (1'; 2") und Ringverkehranordnung zu schaffen.

7. Tunnelanordnung nach Anspruch 6, **dadurch gekennzeichnet, daß** der durch das zwischen Tunnelröhre (1'; 2") und Ringverkehranordnung abgetragene Erdreich entstandene Durchblick (7) in der Planansicht etwa die Form eines Dreiecks aufweist.

8. Tunnelanordnung nach einem der voranstehenden Ansprüche, **dadurch gekennzeichnet, daß** das bei den äußeren Eckpunkten (A) sich kreuzender Tunnelröhren (1', 1"; 2', 2") verbleibende Erdreich in der Planansicht unter Bildung einer Schräge oder konvexen Abrundung abgetragen ist.

9. Tunnelanordnung nach Anspruch 8, **dadurch gekennzeichnet, daß** bei den äußeren Eckpunkten (A) sich kreuzender Tunnelröhren (1', 1"; 2', 2") soviel Erdreich abgetragen ist, daß ein Abbiegefahrstreifen (9) die Einbahnstraßen (3) der an diesem Eckpunkt aufeinander treffenden Tunnelröhren (1', 1"; 2', 2") unmittelbar, also ohne Benutzung der Fahrstreifen der Ringverkehranordnung verbindet.

10. Verfahren zur Herstellung einer Straßentunnelanordnung nach einem der voranstehenden Ansprüche, **dadurch gekennzeichnet, daß** die Tunnelröhren (1', 1"; 2', 2") mit geradeaus führenden Tunnelbohrmaschinen, insbesondere Schildvortriebsmaschinen, gebohrt werden und an der Außenseite jeder den Quader (4) einschließenden Einbahnstraße (3) das Erdreich zur Bildung einer Ringverkehranordnung abgetragen (6) wird.

11. Straßentunnelnetzwerk zur Verkehrserschließung von Ballungsräumen, **gekennzeichnet durch** eine Vielzahl von Straßentunnelanordnungen nach einem der voranstehenden Ansprüche.

12. Tunnelnetzwerk nach Anspruch 1, **dadurch gekennzeichnet, daß** es zur Verkehrserschließung eines Ballungsraums unterhalb der Ver- und Entsorgungssysteme des Ballungsraumes, vorzugsweise in einer Tiefe von 30 bis 50 Metern unter dem Ballungsraum, verläuft.

13. Tunnelnetzwerk nach Anspruch 12, **dadurch gekennzeichnet, daß** mindestens eine Ringstraße entlang der Peripherie des Ballungsraumes angeordnet ist, an welche die Tunnelröhren straßenverkehrsmäßig angebunden sind.

14. Tunnelnetzwerk nach Anspruch 13, **dadurch gekennzeichnet, daß** mehrere Ringstraßen in verschiedenem Abstand vom Zentrum des Ballungsraumes angeordnet sind.

15. Tunnelnetzwerk nach Anspruch 14, **dadurch gekennzeichnet, daß** mindestens eine Ringstraße ebenfalls unterirdisch in einem Tunnel angeordnet ist.

16. Tunnelnetzwerk nach einem der Ansprüche 11 bis 15, **dadurch gekennzeichnet, daß** eine Vielzahl unterirdischer, über die Tunnelröhren straßenverkehrsmäßig erschlossener Parkgaragen mit Zugangsvorrichtungen für Personen und Güter, insbesondere Treppen und Aufzüge, zur Oberfläche des Ballungsraumes angeordnet sind.

17. Tunnelnetzwerk nach Anspruch 16, **dadurch gekennzeichnet, daß** über die Zugangsvorrichtungen Anschlußstellen des öffentlichen Personennahverkehrs und des Fernverkehrs unmittelbar erschlossen sind.

## Claims

1. Road tunnel arrangement with a first and a second pair (1, 2) of tunnel tubes (1', 1"; 2', 2") extending parallel to one another, which receive one-way roads (3) for traffic in opposite directions, wherein the pairs (1, 2) run substantially perpendicular to one another, **characterised in that** the two pairs (1, 2) are arranged at substantially the same depth and at their crossings enclose a right parallelepiped (4) made of natural soil, and, along each outer side of the one-way roads (3) passing the right parallelepiped (4), the soil is removed (6) to form a ring traffic arrangement.

2. Tunnel arrangement according to claim 1, **characterised in that** the right parallelepiped (4) is square in plan view and the ring traffic arrangement is therefore a roundabout arrangement.

3. Tunnel arrangement according to any one of the preceding claims, **characterised in that** the outer sides (5) of the right parallelepiped (4) are reinforced in terms of structural engineering, in particular concreted.

4. Tunnel arrangement according to either of claims 2 or 3, **characterised in that** the diameter of each roundabout arrangement corresponds to the spacing between the point-symmetrically opposing outer corner points (A) of intersecting tunnel tubes (1', 1"; 2', 2").

5. Tunnel arrangement according to any one of the preceding claims, **characterised in that** each one-way road (3) and each ring traffic arrangement has at least two, preferably three or four driving lanes.

6. Tunnel arrangement according to any one of the preceding claims, **characterised in that** in the region of the mouth of each tunnel tube (1'; 2"), which feeds traffic to the ring traffic arrangement, soil is removed between this tunnel tube (1'; 2") and the ring traffic arrangement in order to allow a view (7) between the tunnel tube (1'; 2") and the ring traffic arrangement.

7. Tunnel arrangement according to claim 6, **characterised in that** the view (7) produced by the soil removed between the tunnel tube (1'; 2") and ring traffic arrangement in plan view has approximately the shape of a triangle.

8. Tunnel arrangement according to any one of the preceding claims, **characterised in that** the soil remaining at the outer corner points (A) of intersecting tunnel tubes (1', 1"; 2', 2"), in plan view, is removed with the formation of a slope or convex rounded area.

9. Tunnel arrangement according to claim 8, **characterised in that** at the outer corner points (A) of intersecting tunnel tubes (1', 1"; 2', 2") so much soil is removed that a turning lane (9) directly connects, in other words connects without using the lanes of the ring traffic arrangement, the one-way roads (3) of the tunnel tubes (1', 1 "; 2', 2") meeting one another at this corner point.

10. Method for producing a road tunnel arrangement according to any one of the preceding claims, **characterised in that** the tunnel tubes (1', 1"; 2', 2") are drilled using tunnel drilling machines leading straight on, in particular shield tunnelling machines, and at the outer side of each one-way road (3) enclosing the right parallelepiped (4), the soil is removed (6) to form a ring traffic arrangement.

11. Road tunnel network for the traffic development of conurbations, **characterised by** a large number of road tunnel arrangements according to any one of the preceding claims.

12. Tunnel network according to claim 11, **characterised in that**, for traffic development of a conurbation, it runs underneath the supply and disposal systems of the conurbation, preferably at a depth of 30 to 50 metres under the conurbation.

13. Tunnel network according to claim 12, **characterised in that** at least one ring road is arranged along the periphery of the conurbation, to which the tunnel tubes are connected in terms of road traffic.

14. Tunnel network according to claim 13, **characterised in that** a plurality of ring roads are arranged at various spacings from the centre of the conurbation.

15. Tunnel network according to claim 14, **characterised in that** at least one ring road is also arranged underground in a tunnel.

16. Tunnel network according to any one of claims 11 to 15, **characterised in that** a large number of underground car parks which are accessible in terms of road traffic via the tunnel tubes, are arranged, with access devices for people and goods, in particular stairs and lifts, to the surface of the conurbation.

17. Tunnel network according to claim 16, **characterised in that** connection points of the local public transport and long-distance transport systems are made directly accessible via the access devices.

## Revendications

1. Agencement de tunnels routiers avec une première et une deuxième paire (1, 2) de tubes de tunnels passant parallèlement les uns par rapport aux autres (1', 1" ; 2', 2") qui comportent des voies à sens unique (3) pour une circulation contraire, sachant que les paires (1, 2) passent essentiellement perpendiculairement les unes aux autres, **caractérisé en ce que** les deux paires (1, 2) sont disposées essentiellement à la même profondeur et incluent à leurs intersections un bloc carré (4) en terre naturelle et le long de chaque côté extérieur des voies à sens unique (3) passant devant le bloc (4), la terre est enlevée pour former un agencement de carrefour à sens giratoire (6).

2. Agencement de tunnels selon la revendication 1, **caractérisé en ce que** le bloc (4) dans la vue en plan est carré et l'agencement de carrefour à sens giratoire est de ce fait un carrefour à sens giratoire.

3. Agencement de tunnels selon l'une quelconque des revendications précédentes, **caractérisé en ce que** les côtés extérieurs (5) du bloc (4) sont renforcés au niveau de la technique de construction et sont notamment bétonnés.

4. Agencement de tunnels selon l'une quelconque des revendications 2 ou 3, **caractérisé en ce que** le diamètre de chaque agencement de carrefour à sens giratoire correspond à l'écartement des points d'angles extérieurs (A) opposés à symétrie ponctuelle des tubes de tunnel (1', 1" ; 2', 2") qui se croisent.

5. Agencement de tunnels selon l'une quelconque des revendications précédentes, **caractérisé en ce que** chaque voie à sens unique (3) et chaque agencement de carrefour à sens giratoire comportent au moins deux, de préférence trois ou quatre voies de circulation.

6. Agencement de tunnels selon l'une quelconque des revendications précédentes, **caractérisé en ce que** dans la zone où débouche chaque tube de tunnel (1" ; 2"), qui amène de la circulation au carrefour à sens giratoire, entre ce tube de tunnel (1' ; 2") et le carrefour à sens giratoire, de la terre est enlevée pour créer une percée (7) entre les tubes du tunnel (1' ; 2") et le carrefour à sens giratoire.

7. Agencement de tunnels selon la revendication 6, **caractérisé en ce que** la percée (7) résultant de la terre enlevée entre les tubes de tunnel (1' ; 2") et le carrefour à sens giratoire présente dans la vue en plan à peu près la forme d'un triangle.

8. Agencement de tunnels selon l'une quelconque des revendications précédentes, **caractérisé en ce que** la terre restant dans les points d'angles extérieurs (A) des tubes de tunnels qui se croisent (1', 1" ; 2', 2") est enlevée dans la vue en plan avec la formation d'une déclivité ou d'un arrondi convexe.

9. Agencement de tunnels selon la revendication 8, **caractérisé en ce que** dans les points d'angles extérieurs (A) des tubes de tunnel qui se croisent (1', 1" ; 2', 2"), on enlève autant de terre qu'une voie de circulation détournée relie (9) les voies à sens unique (3) des tubes de tunnels (1', 1" ; 2', 2") se croisant sur ce point d'angle directement, également sans utiliser les voies de circulation du carrefour à sens giratoire.

10. Procédé de fabrication d'un agencement de tunnels routiers selon l'une quelconque des revendications précédentes, **caractérisé en ce que** les tubes de tunnel (1', 1" ; 2', 2") sont percés avec des perceuses de tunnel passant tout droit, en particulier des machines travaillant au bouclier et sur le côté extérieur de chacune des voies à sens unique incluant le bloc (4), la terre est enlevée pour former un carrefour à sens giratoire (6).

11. Réseau de tunnels routiers pour desserte routière des zones de concentration urbaine, **caractérisé par** une multitude d'agencements de tunnels routiers selon l'une des revendications précédentes.

12. Réseau de tunnels selon la revendication 11, **caractérisé en ce qu'**il passe, pour la desserte routière d'une zone de concentration urbaine en-dessous des systèmes d'approvisionnement et de dépollution de là zone de concentration urbaine, de préférence à une profondeur de 30 à 50 mètres sous la zone de concentration urbaine.

13. Réseau de tunnels selon la revendication 12, **caractérisé en ce qu'**au moins un boulevard extérieur est agencé le long de la périphérie de la zone de concentration urbaine, auquel sont reliés les tubes de tunnel en fonction du trafic routier.

14. Réseau de tunnels selon la revendication 13, **caractérisé en ce que** plusieurs boulevards périphériques sont agencés à une certaine distance du centre de la zone de concentration urbaine.

15. Réseau de tunnels selon la revendication 14, **caractérisé en ce qu'**au moins un boulevard périphérique est agencé également de manière souterraine dans un tunnel.

16. Réseau de tunnels selon l'une quelconque des revendications 11 à 15, **caractérisé en ce qu'**une multitude de parcs de stationnement souterrains, desservis en fonction de la circulation routière par le biais des tubes de tunnel avec dispositifs d'accès pour les personnes et les marchandises, en particulier des escaliers et des ascenseurs, sont agencés à la surface de la zone de concentration urbaine.

17. Réseau de tunnels selon la revendication 16, **caractérisé en ce que** par le biais des dispositifs d'accès, des points d'accès des transports publics locaux des personnes et du trafic longue distance sont directement développés.
